# EUROPÄISCHE PATENTSCHRIFT

(11) **EP 0 286 577 B1**
(45) Veröffentlichungstag und Bekanntmachung des Hinweises auf die Patenterteilung: **03.02.1993**
(21) Anmeldenummer: 88730064.8
(22) Anmeldetag: 15.03.1988
(51) Int. Cl.: H01R 4/24

(54) **Aderverbinder für Kabeladern**
Wire connector for cable wires
Connecteur de fil pour fils de câble

(30) Priorität: 07.04.1987 DE 3711675
(43) Veröffentlichungstag der Anmeldung: 12.10.1988
(73) Patentinhaber: KRONE Aktiengesellschaft, D-14167 Berlin (DE)
(72) Erfinder: Gerke, Dieter, D-1000 Berlin 27 (DE); Müller, Manfred, D-1000 Berlin 65 (DE); Biederstedt, Lutz, D-1000 Berlin 38 (DE)

(56) Entgegenhaltungen:
- DE-A- 1 959 131
- DE-A- 3 200 213
- FR-A- 2 188 327

## Beschreibung

Die Erfindung bezieht sich auf einen Aderverbinder für Kabeladern, insbesondere von Fernmeldekabeln, gemäß dem Oberbegriff des Anspruches 1.

Ein Aderverbinder dieser Art ist aus der DE-23 28 505 A1 vorbekannt. Bei diesem sind in der Längsmitte des Gehäuseunterteiles in zwei parallele Führungskanäle Schneid-Klemm-Kontakte eingesetzt. Ferner sind zwei mit dem Gehäuseunterteil über Filmscharniere verbundene Gehäuseoberteile vorgesehen, die beim Verrasten mit dem Gehäuseunterteil die in die Kontaktschlitze der Schneid-Klemm-Kontakte eingelegten Kabeladern mittels der Eindrückstege in die Kontaktschlitze der Schneid-Klemm-Kontakte eindrücken. Auf diese Weise kann entweder ein Verbindungsspleiß zwischen zwei durch den Aderverbinder durchlaufenden Kabeladern oder ein Abzweigungsspleiß geschaffen werden, bei welchem nur eine Kabelader durch den Aderverbinder hindurch läuft, wohingegen die andere Kabelader außerhalb des Aderverbinders abgeschnitten werden muß.

Zur Herstellung eines Verbindungsspleißes aus diesem Abzweigunsspleiß muß dann auch die andere Kabelader hinter dem Schneid-Klemm-Kontakt abgeschnitten werden.

Nachteilig hierbei ist, daß zum Abschneiden der Kabeladern jeweils besondere Schneidwerkzeuge erforderlich sind und daß beim Abschneiden die Gefahr von Kurzschlüssen besteht.

Es ist darüber hinaus aus der DE 32 00 213 A1 ein weiterer Aderverbinder für Fernmeldekabel bekannt, bei dem den Schneid-Klemm-Kontakten Trennmesser zugeordnet sind.
Beim Schließen des Aderverbinders mittels des Gehäuseoberteiles werden die Kabeladern einerseits durch Eindrückstege in die Kontaktschlitze der Schneid-Klemm-Kontakte eingedrückt und andererseits mittels der Trennmesser auf Länge abgeschnitten. Nachteilig hierbei ist, daß beide Kabeladern gleichzeitig abgeschnitten werden, so daß nur ein Verbindungsspleiß herstellbar ist.

Der Erfindung liegt von daher die Aufgabe zugrunde, einen Aderverbinder der gattungsgemäßen Art zu schaffen, der sowohl zur Herstellung eines Verbindungsspleißes als auch eines Abzweigungsspleißes verwendbar ist, ohne daß besondere Werkzeuge für das Abschneiden der Kabeladern erforderlich sind.

Die Lösung dieser Aufgabe ergibt sich aus den kennzeichnenden Merkmalen des Anspruches 1. Durch die Verwendung eines Gehäuseoberteiles, das in zwei unterschiedlichen Stellungen mit dem Gehäuseunterteil verrastbar ist, ist es möglich, einerseits einen Verbindungsspleiß und andererseits einen Abzweigungsspleiß auszubilden, wobei die Trennstege nur in der einen Stellung des Gehäuseoberteiles mit den Trennmessern zusammenwirken, um den Verbindungsspleiß zu schaffen, und in der anderen Stellung des Gehäuseoberteiles nicht mit den Trennmessern zusammenwirken, so daß die Kabeladern zur Bildung des Abzweigungsspleißes nicht abgeschnitten werden.

Zur Umwandlung des Abzweigungsspleißes in einen Verbindungsspleiß wird auf das Gehäuseunterteil ein zusätzliches Trennelement aufgesteckt, das mit Trennstegen zum Abtrennen der zunächst durch den Aderverbinder durchlaufenden Kabeladern versehen ist. Auf diese Weise wird ohne die Verwendung eines Werkzeuges eine Umwandlung des Abzweigunsspleißes in einen Verbindungsspleiß ermöglicht.

Weitere vorteilhafte Ausgestaltungen der Erfindung ergeben sich aus den weiteren Unteransprüchen.

Die Erfindung ist nachfolgend anhand von drei in den Zeichnungen näher dargestellten Ausführungsformen eines Aderverbinders für Kabeladern näher erläutert.

Es zeigen:
- Fig. 1: eine teilweise aufgebrochene Draufsicht auf die 1. Ausführungsform des Aderverbinders als Verbindungsspleiß,
- Fig. 2: einen Längsschnitt gemäß der Linie II-II in Fig. 1,
- Fig. 3: eine teilweise aufgebrochene Draufsicht auf die 1. Ausführungsform des Aderverbinders als Abzweigungsspleiß,
- Fig. 4: einen Längsschnitt gemäß der Linie IV-IV in Fig. 3,
- Fig. 5: eine teilweise aufgebrochene Draufsicht auf den Aderverbinder in der 1. Ausführungsform als mittels eines Trennelementes in einen Verbindungsspleiß umgewandelter Abzweigungsspleiß,
- Fig. 6: einen Längsschnitt gemäß der Linie VI-VI in Fig. 5,
- Fig. 7: eine Untersicht auf das Gehäuseoberteil und das Trennelement des Aderverbinders in der 1. Ausführungsform,
- Fig. 8: eine teilweise aufgebrochene Draufsicht auf die 2. Ausführungsform des Aderverbinders als Verbindungsspleiß,
- Fig. 9: die Ansicht A in Fig. 8,
- Fig.10: einen Längsschnitt durch den einen Verbindungsspleiß bildenden Aderverbinder gemäß Fig. 8,
- Fig.11: einen Längsschnitt durch den einen Abzweigungsspleiß bildenden Aderverbinder gemäß Fig. 8,
- Fig.12: einen Längsschnitt durch den Aderverbinder gemäß Fig. 8 mit zusätzlich aufgerastetem Trennelement zur Umwandlung des Abzweigungsspleißes in einen Verbindungsspleiß,
- Fig.13: einen der Fig. 10 entsprechenden Längsschnitt durch den einen Verbindungsspleiß bildenden Aderverbinder in der dritten Ausführungsform und
- Fig.14: einen Längsschnitt durch den Aderverbinder gemäß Fig. 13.

Der Aderverbinder besteht in der ersten Ausführungsform gemäß den Figuren 1 bis 7 aus einem Gehäuseunterteil 1, einem auf dieses aufrastbaren Gehäuseoberteil 2 und aus einem zusätzlich auf das Gehäuseunterteil 1 aufrastbaren Trennelement 3 sowie aus in die Führungskanäle 4 des Gehäuseunterteils 1 eingesetzten Schneid-Klemm-Kontakte 5 und Trennmessern 6. Das Gehäuseunterteil 1, das Gehäuseoberteil 2 und das Trennelement 3 bestehen aus Kunststoff. Die Schneid-Klemm-Kontakte 5 und die Trennmesser 6 bestehen aus elektrisch leitfähigem, metallischen Werkstoff.

Das Gehäuseunterteil umfaßt vier nebeneinander liegende Führungskanäle 4 zur Einführung und Verbindung von zwei Paaren von Kabeladern 7,8 . Die in einem Führungskanal 4 in Abständen voneinander angeordneten Schneid-Klemm-Kontakten 5 und Trennmesser 6 sind über einen Steg 9 (Fig. 2) miteinander verbunden. In jedem Führungskanal 4 ist jeweils vor und hinter dem Schneid-Klemm-Kontakten 5 bzw. dem Trennmesser 6 eine Stützwand 10,11 für die Kabeladern 7,8 ausgebildet. Die Schneid-Klemm-Kontakte 5 zweier nebeneinander liegender Führungskanäle 4 sind elektrisch leitend miteinander verbunden.

Die Schneid-Klemm-Kontakte 5 sind unter einem Winkel α zwischen 30° und 60° zur Längsachse der Führungskanäle 4 angeordnet, wobei zwei benachbarte Schneid-Klemm-Kontakte 5 unter gegensinnig gerichteten Winkeln α und in Längsrichtung der Führungskanäle 4 versetzt zueinander angeordnet sind.

Das Gehäuseoberteil 2 ist mit dem Gehäuseunterteil 1 in zwei unterschiedlichen Stellungen verrastbar, wozu das Gehäuseoberteil 2 um 180° um seine Hochachse gegenüber dem Gehäuseunterteil 1 gedreht werden muß. Das Gehäuseoberteil 2 ist auf seiner Unterseite mit Eindrückstegen 12 für die Kabeladern 7,8 versehen, welche Eindrückstege 12 parallel zu den Führungskanälen 4 verlaufen. Die Eindrückstege 12 bilden für den Bereich der Schneid-Klemm-Kontakte 5 Querschlitze 13 aus, welche ein Eindringen der Schneid-Klemm-Kontakte 5 unter gleichzeitigem Eindrücken der Kabeladern 7,8 in die Kontaktschlitze der Schneid-Klemm-Kontakte 5 ermöglichen. Die Eindrückstege 12 bilden in ihrer Verlängerung Trennstege 14 mit Trennschlitzen 15, in welche die Trennmesser 6 eingreifen.

Zur Ausbildung des Aderverbinders als Verbindungsspleiß wird das Gehäuseoberteil gemäß den Figuren 1 und 2 derart auf das Gehäuseunterteil 1 aufgerastet, daß die Trennschlitze 15 die Trennmesser 6 und die Querschlitze 13 die Schneid-Klemm-Kontakte 5 aufnehmen können. Die zu verbindenden Kabeladern 7,8 werden in die Führungskanäle 4 des Gehäuseunterteiles 1 eingelegt und beim Aufdrücken und Verrasten des Gehäuseoberteiles 2 mittels der Eindrückstege 12 in die Kontaktschlitze der Schneid-Klemm-Kontakte 5 eingedrückt und gleichzeitig mittels der Trennstege 14 an den Trennmessern 6 abgeschnitten, so daß ein Verbindungsspleiß zwischen den Paaren von Kabeladern 7,8 gebildet wird. Die Stützwände 10 innerhalb der Führungskanäle 4 werden dabei verformt, wie es in Fig. 2 dargestellt ist.

In den Figuren 3 und 4 ist der Aderverbinder in der ersten Ausführungsform als Abzweigungsspleiß dargestellt. Hierzu wird das Gehäuseoberteil 2 in um 180° um seine Hochachse gedrehter Stellung mit dem Gehäuseunterteil 1 verrastet. Wie es die Fig. 4 zeigt, kommen die Trennstege 14 mit den Trennschlitzen 15 nicht in Eingriff mit den Trennmessern 6, sondern die Trennstege 14 drücken nur die Kabeladern 7,8 in das Gehäuseunterteil 1 hinein. Auf der den Trennstegen 14 und Trennschlitzen 15 gegenüberliegenden Längsseite des Gehäuseoberteiles 2 sind für jeden zweiten Führungskanal 4 mit dem Gehäuseoberteil 2 einstückig ausgebildete weitere Trennstege 16 mit Trennschlitzen 17 vorgesehen, welche mit jeder zweiten Kabelader 7,8 in Eingriff kommen und diese abschneiden. Für die beiden anderen Kabeladern 7,8 sind nur elastische Lappen 20 an dem Gehäuseoberteil 2 angeformt, welche die Kabeladern 7,8 nur im Gehäuseunterteil 1 halten, ohne die Kabeladern 7,8 jedoch gegen die Trennmesser 6 drücken zu können. Somit werden nur die Kabeladern 8 mittels derzusätzlichen Trennstege 16 abgeschnitten, wohingegen die Kabeladern 7 durch den Aderverbinder ungetrennt hindurchgeführt werden. Es ergibt sich ein Abzweigungsspleiß zwischen der durchgeführten Kabelader 7 und der an diese elektrisch angeschlossenen abgeschnittenen Kabelader 8.

Die Figuren 5 und 6 zeigen nun die Umwandlung des Abzweigungsspleißes gemäß den Figuren 3 und 4 in einen Verbindungsspleiß. Hierzu wird zusätzlich zum Gehäuseoberteil 2 das Trennelement 3 auf das Gehäuseunterteil 1 aufgerastet. Das Trennelement 3 weist zusätzliche Trennstege 18 mit Trennschlitzen 19 und zwischen den Trennstegen 18 Einschnitte 21 auf, in welche die zusätzlichen Trennstege 16 des Gehäuseoberteiles 2 eindringen. Mittels der zusätzlichen Trennstege 18 des Trennelementes 3 werden nun auch die Kabeladern 7 abgeschnitten, wobei die Trennstege 18 mit ihren Trennschlitzen 19 über die Trennmesser 6 greifen, wie es in Fig. 6 dargestellt ist. Es ergibt sich im Ergebnis ein Verbindungsspleiß zwischen den jeweils nebeneinader liegenden Kabeladern 7 und 8.

Die Fig. 7 zeigt eine Untersicht auf das Gehäuseoberteil 2 und das Trennelement 3 des Aderverbinders. Etwa in der Mitte der in Funktionsstellung befindlichen Kombination aus Gehäuseoberteil 2 und Trennelement 3 befinden sich die abwechselnd versetzten Querschlitze 13, in welche die Schneid-Klemm-Anschlußelemente 5 eindringen. In Fig. 7 rechts von den Eindrückstegen 12 befinden sich die Trennstege 14 mit den Trennschlitzen 15 und links von den Eindrückstegen 12 befinden sich die Trennstege 16 mit Trennschlitzen 17. Die beiden zusätzlichen Trennstege 16 sind dabei von den Einschnitten 21 des Trennelementes 3 aufgenommen. Die jeweils abwechselnd zu den zusätzlichen Trennstegen 16 des Gehäuseoberteiles 2 an diesem angeordneten Lappen 20 verdecken dabei die Trennstege 18 mit Trennschlitzen 19 des Trennelementes 3. Wie es die Fig. 6 zeigt, werden die Lappen 20 von den Trennstegen 18 des Trennelementes 3 verdrängt, so daß die Trennschlitze 19 der Trennstege 18 mit den Trennmesern 6 in Wirkverbindung treten können.

Das Gehäuseoberteil 2 weist an seinen beiden Schmalseiten je zwei Raststege 22 auf, die in entsprechend angepaßte Rastschlitze 23 des Gehäuseunterteiles 1 eingreifen und dort einrasten. Entsprechend weist das Trennelement 3 auf beiden Schmalseiten je einen Raststeg 24 auf, der ebenfalls in die Rastschlitze 23 des Gehäuseunterteiles 1 rastend eingreift.

Die zweite Ausführungsform des Aderverbinders ist in den Figuren 8 bis 10 dargestellt. Dieser besteht aus einem Gehäuseunterteil 31 und zwei mit diesem verrastbaren, identischen Gehäuseoberteilen 32 sowie einem mit dem Gehäuseunterteil 31 verrastbaren Trennelement 33. Das Gehäuseunterteil 31, die Gehäuseoberteile 32 und das Trennelement 33 bestehen aus Künststoff. Im Gehäuseunterteil 31 sind vier geradlinig durchgehenden nutartige Führungskanäle 34 für Kabeladern 37,38 vorgesehen. Den Führungskanälen 34 sind an den Schmalseiten des Gehäuseunterteiles 31 Laschen 45 zur Halterung der in die Führungskanäle 34 eingelegten Kabeladern 37,38 zugeordnet.

Im mittleren Bereich der geradlinig durchgehenden, nutartigen Führungskanäle 34 sind je zwei Schneid-Klemm-Kontakte 35 in zwei parallelen Reihen 40,41 eingesetzt, deren Verbindungsstege 39 in der Längsmitte der Führungskanäle 34 Trennmesser 36 ausbilden. Die unter Winkeln α zwischen 30° und 60° zur Längsachse der Führungskanäle 34 stehenden Schneid-Klemm-Kontakte 35 sind aus zwei Schenkeln gebildet, zwischen denen sich der eigentliche Kontaktschlitz erstreckt. Beide Schenkel sind in Schlitzen in den Seitenwänden der Führungskanäle 34 gehalten. Die Trennmesser 36 sind aus von den Verbindungsstegen 39 rechtwinklig abgewinkelten Lappen gebildet. Die beiden Schneid-Klemm-Kontakte 35 jeder Reihe 40,41, das mittig angeordnete Trennmesser 36 und die Verbindungsstege 39 sind somit einstückig aus mit metallischen, elektrisch leitfähigen Werkstoff gebildet. Die Reihe von Trennmessern 36 befindet sich dabei genau mittig zwischen den Reihen 40,41 von Schneid-Klemm-Kontakten 35.

Jedes Gehäuseoberteil 32 ist im Querschnitt etwa U-förmig ausgebildet und mittels Rasthaken 46 hinter Rastnasen 47 des Gehäuseunterteiles 31 verrastbar. Auf seiner Innenseite weist jedes Gehäuseoberteil 32 Eindrückstege 42 mit Querschlitzen 43 auf, in welche die Schneid-Klemm-Kontakten 35 beim Aufrasten des Gehäuseoberteiles 32 eindringen können. Die beidseits der Querschlitze 43 befindlichen Eindrückstege 42 drücken auf die Kabeladern 37,38, um diese in die Kontaktschlitze der Schneid-Klemm-Kontakte 35 einzudrücken. Die eine Längsseitenwand eines jeden Gehäuseoberteiles 32 bildet eine Abscherkante 48, welche an den Trennmessern 36 zur Anlage kommen kann. Somit ist der Abstand zwischen der die Abscherkante 48 bildenden Längsseitenwand der Gehäuseoberteile 32 und der Mitte der Querschlitze 43 zur Aufnahme der Schneid-Klemm-Kontakte 35 eines jeden Gehäuseoberteiles 32 genauso groß wie der Abstand der Reihe der Trennmesser 36 von den beiden Reihen 40,41 der Schneid-Klemm-Kontakte 35. Der Abstand der anderen Längsseitenwand eines jeden Gehäuseoberteiles 32 zu den Querschlitzen 43 ist wesentlich geringer.

Jedes Gehäuseoberteil 32 weist ferner auf seiner Oberseite schräg zu der mit der Abscherkante 48 versehenen Längsseitenwand verlaufende Nuten 49 zur Führung abgezweigter Kabeladern 37,38 auf. Ferner ist an der Unterseite des Gehäuseunterteiles 31 ein Steg 50 mit einer Durchgangsöffnung 51 für einen Kabelbinder ausgebildet.

Der beschriebene Aderverbinder in der zweiten Ausführungsform wird unter Bezugnahme auf die Figuren 8 bis 10 zur Herstellung eines Verbindungsspleißes wie folgt verwendet. Zunächst werden die Kabeladern 37 eines anzuschließenden Kabels in die Führungskanäle 34 des linken Teiles des Gehäuseunterteiles 31 eingelegt, wobei Haltelaschen 45 die Kabeladern 37 fixieren und wobei die Kabeladern 37 ferner über die Kontaktschlitze der Schneid-Klemm-Kontakte 35 der linken Reihe 40 und über die Trennmesser 36 gelegt sind. Anschließend wird das in Fig. 8 links dargestellte Gehäuseoberteil 32 aufgerastet, wobei die Eindrückstege 42 die Kabeladern 37 in die Kontaktschlitze der Schneid-Klemm-Kontakte 35 eindrücken, die Schneid-Klemm-Kontakte 35 in die Querschlitze 43 des Gehäuseoberteiles 32 eingreifen und ferner die Abscherkante 48 des Gehäuseoberteiles 32 die freien Enden der Kabeladern 37 an den Trennmessern 36 glatt abschneidet. Anschließend wird in gleicher Weise das rechte Gehäuseoberteil 32 aufgesetzt, wobei die Kabeladern 38 des anzuschließenden weiteren Kabels mit den Schneid-Klemm-Kontakten 35 der rechten Reihe 41 kontaktiert und gleichzeitig die Kabeladern 38 an den Trennmessern 36 abgeschnitten werden. Über die Verbindungsstege 39 jedes Paares von Schneid-Klemm-Kontakten 35 werden somit zugehörige Paare von Kabeladern 37,38 leitend verbunden. Mehrere Aderverbinder können mittels eines Kunststoffstreifens als Kabelbinder miteinander verbunden werden, welcher durch die Durchgangsöffnungen 51 auf der Unterseite eines jeden Gehäuseunterteiles 31 durchgezogen wird.

Nachfolgend wird anhand der Figuren 11 und 12 die Herstellung eines Abzweigungsspleißes mit dem Aderverbinder in der zweiten Ausführungsform näher beschrieben. Dabei werden die Kabeladern 37 des einen anzuschließenden Kabels in gleicher Weise mittels des linken Deckelteiles 32 angeschlossen, wie es zur Herstellung eines Verbindungsspleißes an Hand der Figuren 8 bis 10 beschrieben worden ist. Die Kabeladern 38 des weiteren anzuschließenden Kabels werden anschließend über das bereits verrastete linke Gehäuseoberteil 32 gelegt, wobei diese durch die Nuten 49 auf der Oberseite des linken Gehäuseoberteiles 32 geführt sind. Die Kabeladern 38 werden dann mit den Schneid-Klemm-Kontakten 35 derrechten Reihe 41 mittels des weiteren Gehäuseoberteiles 32 leitend verbunden, welches jedoch im Gegensatz zum Verbindungsspleiß gemäß den Figuren 8 bis 10 um 180° um seine Hochachse gedreht mit dem Gehäuseunterteil 31 verrastet wird, so daß die mit der Abscherkante 48 versehene Längsseitenwand des rechten Gehäuseoberteiles 32 im Abstand zur mittleren Reihe der Trennmesser 36 angeordnet ist. Auf diese Weise wird ein Abzweigungsspleiß gebildet, bei welchem die Enden der Kabeladern 37 an die durchgehenden Kabeladern 38 elektrisch angeschlossen sind.

Zur Herstellung des Umgehungsspleißes kann nunmehr aus dem Abzweigungsspleiß wiederum ein Verbindungsspleiß ausgebildet werden. Hierzu wird in den durch den Abstand 52 gebildeten freien Raum zwischen den beiden Gehäuseoberteilen 32 das Trennelement 33 eingesetzt, das mit einer Abscherkante 53 versehen ist, welche mit der Reihe der Trennmesser 36 zusammenwirkt. Auf diese Weise können auch die Kabeladern 38 der rechten Seite glatt abgeschnitten werden. Das Trennelement 3 kann in nicht näher dargestellten Weise mittels eines Filmscharnieres an dem Gehäuseoberteil 32 befestigt sein.

Der Aderverbinder in der dritten Ausführungsform gemäß den Figuren 13 und 14 ist weitgehend identisch mit dem Aderverbinder in der zweiten Ausführungsform ausgebildet. Im Unterschied hierzu sind nur in der Längsmitte des Gehäuseunterteiles 61 zwei Reihen von Trennmessern 66 ausgebildet, die wiederum aus einstückig mit den Stegen 69 der Schneid-Klemm-Kontakte 65 ausgebildeten Lappen ausgeformt sind. Die Schneid-Klemm-Kontakte 65 sind in die Führungskanäle 64 des Gehäuseunterteiles 61 eingesetzt. Im Unterschied zur zweiten Ausführungsform ist an den Unterseiten der Trennstege 74 je ein Trennschlitz 75 ausgebildet, welcher mit einer der beiden Reihen von Trennmessern 66 zusammenwirkt, um eine Kabelader 67,68 abzutrennen. Zusätzlich ist an der den Trennschlitzen 75 zugeordneten Längsseitenwand eines jeden Gehäusesoberteiles 62 ein federelastischer Abdecklappen 70 angebracht, der einstückig mit dem Gehäuseoberteil 62 ausgebildet ist.

Die Fig. 13 zeigt die Ausbildung eines Verbindungsspleißes, bei welchem die beiden Gehäuseoberteile 62 jeweils mit ihren Trennschlitzen 75 mit den Trennmessern 66 der beiden Reihen zusammenwirken, wobei die federelastischen Lappen 70 den zwischen den Gehäuseoberteilen 62 verbleibenden Freiraum schließen.

Die Fig. 14 zeigt den Aderverbinder der dritten Ausführungsform als aufgelösten Abzweigungsspleiß. Hierbei ist der als links dargestelltes Gehäuseoberteil 62 in gleicher Weise wie das in Fig. 13 dargestellte Gehäuseoberteil 62 aufgerastet. Das in Fig. 14 rechts dargestellte Oberteil 62 ist um 180° um seine Hochachse gedreht auf das Gehäuseunterteil 61 aufgerastet, wobei die Trennschlitze 75 nicht in Eingriff mit der rechten Reihe von Trennmessern 66 kommen. Zwischen den beiden Gehäuseoberteilen 62 besteht ein größerer Abstand 82, in welchen das Trennelement 63 eingesetzt ist, das in gleicher Weise wie die Gehäuseoberteile 62 mit dem Gehäuseunterteil 61 verrastet ist. Auf der Unterseite des Trennelementes 63 ist ein Trennschlitz 77 ausgebildet, der mit der freigebliebenen Reihe von Trennmessern 66 zusammenwirkt, um hier ein zunächst durchgeschleiftes Kabel 68 zur Ausbildung des Verbindungsspleißes abzuschneiden. Auch das Trennelement 63 ist mit federnden Abdecklappen 70 versehen, die beidseits des Trennelementes 63 ausgebildet sind.

## Patentansprüche

1. Aderverbinder für Kabeladern, insbesondere von Fernmeldekabeln,
aus einem Gehäuseunterteil (1,31,61) mit mindestens zwei Führungskanälen (4,34,64) die Kabeladern (7,8; 37,38; 67,68),
aus mindestens einem mit dem Gehäuseunterteil (1,31,61) verrastbaren Gehäuseoberteil (2,32,62),
aus in die Führungskanäle (4,34,64) des Gehäuseunterteils (1,31,61) eingesetzten, mit Kontaktschlitzen versehenen Schneid-Klemm-Kontakten (5,35,65), wobei die Schneid-Klemm-Kontakte zweier zusammengehörender Führungskanäle (4,34,64) miteinander elektrisch leitend verbunden sind, und
aus auf der Unterseite des Gehäuseoberteiles (2,32,62) ausgebildeten, mit den Kontaktschlitzen der Schneid-Klemm-Kontakten (5,35,65) zusammenwirkenden Eindrückstegen (12,42) für die Kabeladern,
**dadurch gekennzeichnet**,
daß in jedem Führungskanal (4,34,64) ein Trennmesser (6,36,66) für die Kabeladern (7,8; 37,38; 67,68) angeordnet ist,
daß das Gehäuseoberteil (2,32,62) auf seiner Unterseite Trennstege (14,16,18; 74) aufweist und
daß das Gehäuseoberteil (2,32,62) in zwei unterschiedlichen Stellungen mit dem Gehäuseunterteil (1,31,61) verrastbar ist, wobei die Trennstege (14,16,18; 74) nur in einer Stellung mit den Trennmessern (6,36,66) zusammenwirken.

2. Aderverbinder nach Anspruch 1,
**dadurch gekennzeichnet**,
daß das Gehäuseoberteil (2,32,62) um 180° um seine Hochachse gedreht mit dem Gehäuseunterteil (1,31,61) verrastbar ist.

3. Aderverbinder nach Anspruch 1 oder 2,
**dadurch gekennzeichnet**,
daß die Schneid-Klemm-Kontakte (5,35,65) und die Trennmesser (6,36,66) einstückig aus elektrisch leitfähigem, metallischen Werkstoff ausgebildet sind.

4. Aderverbinder nach einem der Ansprüche 1 bis 3,
**dadurch gekennzeichnet**,
daß die Schneid-Klemm-Kontakte (5,35,65) unter einem Winkel α zur Längsachse der Führungskanäle (4,34,64) in diese eingesetzt sind.

5. Aderverbinder nach Anspruch 4,
**dadurch gekennzeichnet**,
daß der Winkel α zwischen 30° und 60° beträgt.

6. Aderverbinder nach einem der Ansprüche 1 bis 5,
**dadurch gekennzeichnet**,
daß zwei benachbarte Schneid-Klemm-Kontakte (5,35,65) unter gegensinnig gerichteten Winkeln α und in Längsrichtung der Führungskanäle (4,34,64) versetzt zueinander angeordnet sind.

7. Aderverbinder nach einem der Ansprüche 1 bis 6,
**dadurch gekennzeichnet**,
daß die Eindrück- und Trennstege (12,14,16,18; 42; 74) aus auf der Unterseite des Gehäuseoberteiles (2,32,62) angeordneten Längsstegen gebildet sind, welche etwa in der Längsmitte mit Schlitzen (13,43) zum Eingreifen der Schneid-Klemm-Kontakte (5,35,65) und an ihren Enden mit Schlitzen (15,17,19; 75,77) zum Eingreifen der Trennmesser (6,36,66) versehen sind.

8. Aderverbinder nach Anspruch 7,
**dadurch gekennzeichnet**,
daß jeder zweite Längssteg an einem Ende des Gehäuseoberteiles (2,32,62) durch einen federnden Lappen (20,70) ersetzt ist.

9. Aderverbinder nach einem der Ansprüche 1 bis 8,
**dadurch gekennzeichnet**,
daß ein Trennelement (3,33,63) zum Verrasten mit dem Gehäuseunterteil (1,31,61) nach dem Aufrasten des Gehäuseoberteiles (2,32,62) vorgesehen und mit zwei, mit Schlitzen (19,77) zum Eingreifen der Trennmesser (6,36,66) versehenen Eindrückstegen (18,74) ausgebildet ist, welche nur für jeden zweiten Führungskanal (4,34,64) vorgesehen sind.

10. Aderverbinder nach einem der Ansprüche 1 bis 9,
**dadurch gekennzeichnet**,
daß die Führungskanäle (34,64) für zwei Kabeladern (37,38; 67,68) in Längsrichtung des Gehäuseunterteiles (31,61) axial hintereinander angeordnet sind,
daß die Schneid-Klemm-Kontakte (35,65) in zwei sich quer über das Gehäuseunterteil (31,61) erstreckenden, im Abstand von einander befindlichen Reihen (40,41) angeordnet sind,
daß im Gehäuseunterteil (31,61) quer zur Längsachse der Führungskanäle (34,64) zwischen den beiden Reihen (40,41) von Schneid-Klemm-Kontakte (35,65) mindestens eine Reihe von Trennmessern (36,66) angeordnet ist, daß jeder Reihe von Schneid-Klemm-Kontakten (35,65) ein Gehäuseoberteil (32,62) zugeordnet ist und daß die Gehäuseoberteile (32,62) in zwei unterschiedlichen Stellungen oberhalb der jeweiligen Reihe (40,41) von Schneid-Klemm-Kontakten (35,65) mit dem Gehäuseunterteil (31,61) verrastbar sind.

11. Aderverbinder nach Anspruch 10,
**dadurch gekennzeichnet** ,
daß jedem Gehäuseoberteil (32,62) eine an die Reihe von Trennmessern (36,66) anlegbare Abscherkante (48) zugeordnet ist.

12. Aderverbinder nach Anspruch 11,
**dadurch gekennzeichnet**,
daß die Abscherkante (48) an einer Längsseitenwand der Gehäuseoberteile (32,62) ausgebildet ist.

13. Aderverbinder nach Anspruch 11,
**dadurch gekennzeichnet**,
daß die Abscherkante (48) an einem zwischen eine Längsseitenwand eines Gehäuseoberteiles (32,62) und die Reihe von Trennmessern (36,66) einsetzbaren Trennelement (33,63) ausgebildet ist.

14. Aderverbinder nach einem der Ansprüche 11 bis 13,
**dadurch gekennzeichnet**,
daß das Trennelement (33,63) mittels eines Filmscharnieres an der Längsseitenwand des Gehäuseoberteiles (32,62) befestigt ist.

15. Aderverbinder nach einem der Ansprüche 10 bis 14,
**dadurch gekennzeichnet**,
daß die Trennmesser (36,66) am Verbindungssteg (39,69) der Schneid-Klemm-Kontakte (35,65) angebracht sind.

16. Aderverbinder nach einem der Ansprüche 10 bis 15,
**dadurch gekennzeichnet**,
daß auf den Oberseiten der Gehäuseoberteile (32,62) schräg zu der mit der Abscherkante (48) versehenen Längsseitenwand verlaufende Nuten (49) zur Führung von abgezweigten Kabeladern (37,38;67,68 ausgebildet sind.

17. Aderverbinder nach einem der Ansprüche 10 bis 16,
**dadurch gekennzeichnet**,
daß im Gehäuseunterteil (31,61) quer zur Längsachse der Führungskanäle (34,64) zwischen den beiden Reihen (40,41) von Schneid-Klemm-Kontakten (35,65) zwei im Abstand von einander befindliche Reihen von Trennmessern (36,66) angeordnet sind und daß auf der Unterseite eines jeden Gehäuseoberteiles (32,62) ein auf die Reihen von Trennmessern (36,66) aufdrückbarer Trennschlitz (75,77) angeordnet ist.

18. Aderverbinder nach Anspruch 17,
**dadurch gekennzeichnet**,
daß der Trennschlitz (75,77) auf der Unterseite eines zwischen zwei Gehäuseoterteilen (32,62) auf eine Reihe (40,41) von Schneid-Klemm-Kontakten (35,65) aufsetzbaren Trennelementes (33,63) angeordnet ist.

19. Aderverbinder nach einem der Ansprüche 17 oder 18,
**dadurch gekennzeichnet**,
daß an der dem Trennschlitz (75,77) zugeordneten Seitenwand eines jeden Gehäuseoberteiles (32,62) eine federelastischer Lappen (70) angeordnet ist.

20. Aderverbinder nach Anspruch 18,
**dadurch gekennzeichnet**,
daß auf beiden Seitenwänden des Trennelementes (33,63) federnde Lappen (70) angeordnet sind.

## Claims

1. A wire connector for cable wires, in particular for the telecommunication, comprising a lower housing portion (1, 31, 61) with at least two guide channels (4, 34, 64) for the cable wires (7, 8; 37, 38; 67, 68), at least one upper housing portion (2, 32, 62) to be snapped-in into the lower housing portion (1, 31, 61), cutting and clamping contacts (5, 35, 65) inserted into the guide channels (4, 34, 64) of the lower housing portion (1, 31, 61) and provided with contact slots, the cutting and clamping contacts of two correlated guide channels (4, 34, 64) being electrically connected to each other, and press-in webs (12, 42) for the cable wires formed at the underside of the upper housing portion (2, 32, 62) and cooperating with the contact slots of the cutting and clamping contacts (5, 35, 65),
characterized by that in each guide channel (4, 34, 64), a separating knife (6, 36, 66) for the cable wires (7,8; 37, 38; 67, 68) is arranged,
that the upper housing portion (2, 32, 62) comprises separating webs (14, 16, 18; 74) at its underside, and
that the upper housing portion (2, 32, 62) is latchable in two different positions with respect to the lower housing portion (1, 31, 61), the separating webs 14, 16, 18; 74) cooperating in one position only with the separating knives (6, 36, 66).

2. A wire connector according to claim 1,
characterized by that the upper housing portion (2, 32, 62) turned by 180° about its vertical axis is latchable with the lower housing portion (1, 31, 61).

3. A wire connector according to claim 1 or 2,
characterized by that the cutting and clamping contacts (5, 35, 65) and the separating knives (6, 36, 66) are formed as one piece from electrically conductive, metal material.

4. A wire connector according to one of claims 1 to 3,
characterized by that the cutting and clamping contacts (5, 35, 65) are inserted into the guide channels (4, 34, 64) at an angle α with respect to the longitudinal axis of said guide channels.

5. A wire connector according to claim 4,
characterized by that the angle α is between 30° and 60°.

6. A wire connector according to one of claims 1 to 5,
characterized by that two adjacent cutting and clamping contacts (5, 35, 65) are arranged at opposed angles α and are staggered to each other in the longitudinal direction of the guide channels (4, 34, 64).

7. A wire connector according to one of claims 1 to 6,
characterized by that the press-in and separating webs (12, 14, 16, 18; 42; 74) are formed from longitudinal webs arranged on the underside of the upper housing portion (2, 32, 62), said longitudinal webs being provided approximately in the longitudinal centre with slots (13, 43) for engagement of the cutting and clamping contacts (5, 35, 65) and at their ends with slots (15, 17, 19; 75, 77) for engagement of the separating knives (6, 36, 66).

8. A wire connector according to claim 7,
characterized by that every second longitudinal web is replaced at one end of the upper housing portion (2, 32, 62) by an elastic lug (20, 70).

9. A wire connector according to one of claims 1 to 8,
characterized by that a separating element (3, 33, 63) is provided for latching with the lower housing portion (1, 31, 61) after snapping the upper housing portion (2, 32, 62) on, and is formed with two press-in webs (18, 74) provided with slots (19, 77) for engagement of the separating knives (6, 36, 66), said press-in webs (18, 74) being provided for every second guide channel (4, 34, 64) only.

10. A wire connector according to one of claims 1 to 9,
characterized by that the guide channels (34, 64) for two cable wires (37, 38; 67, 68) are arranged in the longitudinal direction of the lower housing portion (31, 61) axially behind each other,
that the cutting and clamping contacts (35, 65) are arranged in two spaced rows (40, 41) extending transversely over the lower housing portion (31, 61),
that in the lower housing portion (31, 61), transversely to the longitudinal axis of the guide channels (34, 64), between the two rows (40, 41) of cutting and clamping contacts (35, 65), at least one row of separating knives (36, 66) is arranged,
that to each row of cutting and clamping contacts (35, 65), one upper housing portion (32, 62) is assigned, and
that the upper housing portions (32, 62) are latchable with the lower housing portion (31, 61) in two different positions above the respective row (40, 41) of cutting and clamping contacts (35, 65).

11. A wire connector according to claim 10,
characterized by that to each upper housing portion (32, 62), a shear-off edge (48) to be set to the row of separating knives (36, 66) is assigned.

12. A wire connector according to claim 11,
characterized by that the shear-off edge (48) is formed at one longitudinal side wall of the upper housing portions (32, 62).

13. A wire connector according to claim 11,
characterized by that the shear-off edge (48) is formed at a separating element (33, 63) insertable between a longitudinal side wall of an upper housing portion (32, 62) and the row of separating knives (36, 66).

14. A wire connector according to one of claims 11 to 13,
characterized by that the separating element (33, 63) is fastened by means of a film hinge to the longitudinal side wall of the upper housing portion (32, 62).

15. A wire connector according to one of claims 10 to 14,
characterized by that the separating knives (36, 66) are arranged at the connecting web (39, 69) of the cutting and clamping contacts (35, 65).

16. A wire connector according to one of claims 10 to 15,
characterized by that on the upper sides of the upper housing portion (32, 62), grooves (49) extending obliquely to the longitudinal side wall provided with the shear-off edge (48) are formed for guiding branched cable wires (37, 38; 67, 68).

17. A wire connector according to one of claims 10 to 16,
characterized by that in the lower housing portion (31, 61), transversely to the longitudinal axis of the guide channels (34, 64) between the two rows (40, 41) of cutting and clamping contacts (35, 65), two spaced rows of separating knives (36, 66) are arranged, and that on the underside of each upper housing portion (32, 62), a separating slot (75, 77) to be pressed onto the rows of separating knives (36, 66) is arranged.

18. A wire connector according to claim 17,
characterized by that the separating slot (75, 77) is arranged on the underside of a separating element (33, 63) to be placed between two upper housing portions (32, 62) on a row (40, 41) of cutting and clamping contacts (35, 65).

19. A wire connector according to one of claims 17 or 18,
characterized by that at the side wall of each upper housing portion (32, 62) assigned to the separating slot (75, 77), a spring-elastic lug (70) is arranged.

20. A wire connector according to claim 18,
characterized by that on both side walls of the separating element (33, 63), elastic lugs (70) are arranged.

## Revendications

1. Connecteur de fil pour fils de câble, essentiellement pour câbles de télécommunication, comprenant
une partie inférieure de boîtier (1,31,61) avec au moins deux canaux de guidage (4,34,64) pour les fils de câble (7,8 ; 37,38 ; 67,68)
au moins une partie inférieure de boîtier (1,31,61) enclenchable sur la partie supérieure de boîtier (2,32,62), des contacts par séparation d'isolation (5,35,65) intégrés dans les canaux de guidage (4,34,64) de la partie inférieure du boîtier (1,31,61), munis de fentes de contact et contact par séparation d'isolation de deux canaux appareillés étant reliés ensemble de façon conductible, et
des barrettes d'enfoncement (12,42) pour les fils de câble logés sur la face inférieure de la partie supérieure du boîtier (2,32,62) et agissant avec les fentes de contact des contacts par déplacement d'isolation (5,35,65)
**caractérisé en ce que**
dans chaque canal de guidage (4,34,64) est disposé un couteau de sectionnement (6,36,66) pour les fils de câble (7,8 ; 37,38 ; 67,68),
la partie supérieure du boîtier (2,32,62) présente sur sa face intérieure des barrettes de séparation et
la partie supérieure du boîtier (2,32,62) est enclenchable en deux positions différentes sur la partie inférieure du boîtier (1,31,61), les barrettes de séparation (14,16,18 ; 74) n'agissant ensemble que dans une position avec les couteaux de sectionnement (6,36,66).

2. Connecteur de fil selon la revendication 1,
**caractérisé en ce que**
la partie supérieure de boîtier (2,32,62) peut être enclenchée sur la partie inférieure (1,31,61) du boîtier tourné de 180° autour de son axe haut.

3. Connecteur de fil selon la revendication 1 ou 2,
**caractérisé en ce que**
les contacts par séparation d'isolation (5,35,65) et les couteaux de sectionnement (6,36,66) sont formés d'une pièce en matériau métallique conducteur.

4. Connecteur de fil selon l'une des revendications 1 à 3,
**caractérisé en ce que**
les contacts par séparation d'isolation (5,35,65) sont placé sous un angle α par rapport à l'axe longitudinal des canaux de guidage (4.34.64) des ces derniers.

5. Connecteur de fil selon la revendication 4,
**caractérisé en ce que**
l'angle α se situe entre 30° et 60°.

6. Connecteur de fil selon l'une des revendications 1 à 5,
**caractérisé en ce que**
deux contacts par séparation d'isolation avoisinant (5.35.65) sont disposés de façon déplacée entre eux sous des angles α en sens inverse et en direction longitudinale des canaux de guidage (4,34,64).

7. Connecteur de fil selon l'une des revendications 1 à 6,
**caractérisé en ce que**
les barrettes d'enfoncement et de séparation (12,14,16,18 ; 42 ; 74) sont formées de barrettes longitudinales disposées sur la face inférieure de la partie supérieure du boîtier (2.32.62), ces barrettes étant munies à peu près au milieu longitudinal de fentes (13,43) pour l'engagement des contacts par séparation d'isolation (5.35.65) et à leur extrémité avec des fentes (15,17,19 ; 75,77) pour l'engagement des couteaux de sectionnement (6.36.66).

8. Connecteur de fil selon la revendication 7,
**caractérisé en ce que**
chaque deuxième barrette longitudinale est remplacée à l'extrémité de la partie supérieure du boîtier (2,32,62) par une patte élastique (20,70).

9. Connecteur de fil selon l'une des revendications 1 à 8,
**caractérisé en ce que**
un élément de séparation (3,33,63) est prévu pour l'enclenchement avec la partie inférieure du boîtier (1,31,61) après le crantage de la partie supérieure du boîtier (3,32,62) et est muni de deux barrettes d'enfoncement (18,74) portant des fentes (19,77) pour l'engagement des couteaux de sectionnement (6,36,66), ces barrettes n'étant prévues que pour chaque deuxième canal de guidage (4,34,64).

10. Connecteur de fil selon l'une des revendications 1 à 9,
**caractérisé en ce que**
les canaux de guidage (34,64) pour deux fils de câble (37,38 ; 67,68) sont disposés axialement l'un derrière l'autre en direction longitudinale de la partie inférieure du boîtier (31,61),
les contacts par séparation d'isolation (35,65) sont disposés en deux rangées (40,41) se trouvant transversalement au-dessus de la partie inférieure du boîtier (31,61) à un certain écart l'une de l'autre,
dans la partie inférieure du boîtier (31,61) est disposée au moins une rangée de couteaux de sectionnement (36,66) transversalement à l'axe longitudinal des canaux de guidage (34,64) entre les deux rangées (40,41) de contacts par séparation d'isolation (35,65),
à chaque rangée de contact par séparation d'isolation (35,65) est affectée une partie supérieure de boîtier (32,62) et que les parties supérieures du boîtier (32,62) sont enclenchables en deux positions différentes dans la partie inférieure du boîtier (31,61) au-dessus de la rangée respective (40,41) de contacts par séparation d'isolation (35,65).

11. Connecteur de fil selon la revendication 10,
**caractérisé en ce que**
à chaque partie supérieure de boîtier (32,62) est affecté un bord de cisaillement (48) applicable à une rangée de couteaux de sectionnement (36,66).

12. Connecteur de fil selon la revendication 11,
**caractérisé en ce que**
le bord de cisaillement (48) est formé sur la paroi latérale longitudinale des parties supérieures du boîtier (32,62).

13. Connecteur de fil selon la revendication 11,
**caractérisé en ce que**
le bord de cisaillement (48) est logé sur un élément de sectionnement (33,63) intégrable entre une paroi latérale longitudinale d'une partie supérieure de boîtier (32,62) et la rangée de couteaux de sectionnement (36,66).

14. Connecteur de fil selon l'une des revendications 11 à 13,
**caractérisé en ce que**
l'élément de sectionnement (33,63) est fixé moyennant une charnière à pellicule sur la paroi latérale longitudinale de la partie supérieure du boîtier (32,62).

15. Connecteur de fil selon l'une des revendications 10 à 14,
**caractérisé en ce que**
les couteaux de sectionnement (36,66) sont disposés sur la barrette de liaison (39,69) des contacts par séparation d'isolation (35,65).

16. Connecteur de fil selon l'une des revendications 10 à 15,
**caractérisé en ce que**
des rainures (49) pour le guidage de fils de câble dérivés (37,38 ; 67,68) sont disposés sur les faces supérieures des parties supérieures du boîtier (32,62) obliquement à la paroi latérale longitudinale munie du bord de cisaillement (48).

17. Connecteur de fil selon l'une des revendications 10 à 16,
**caractérisé en ce que**
deux rangées de couteaux de sectionnement (36,66) avec un certain écart entre elles sont disposés dans la partie inférieure du boîtier (31,61) transversalement à l'axe longitudinal des canaux de guidage (34,64) entre les deux rangées (40,41) de contact par séparation d'isolation (35,65) et que sur la face inférieure de chaque partie supérieure de boîtier (32,62) est disposée une fente de séparation applicable par pression sur les rangées de couteaux de sectionnement (36,66).

18. Connecteur de fil selon la revendication 17,
**caractérisé en ce que**
la fente de séparation (75,77) est disposée sur la face inférieure d'un élément de sectionnement (33,63) pouvant être monté entre deux parties supérieure de boîtier (32,62) sur une rangée de contacts par séparation d'isolement (35,65).

19. Connecteur de fil selon l'une des revendications 17 à 18,
**caractérisé en ce que**
sur la paroi latérale de chaque partie supérieure de boîtier (32,62) affectée à la fente de séparation (75,77) est disposée une patte élastique (70)

20. Connecteur de fil selon la revendication 18,
**caractérisé en ce que**
des pattes élastiques (70) sont disposées sur les deux parois latérales de l'élément de sectionnement (33,63).
